# EUROPÄISCHE PATENTSCHRIFT

(11) **EP 0 273 155 B1**
(45) Veröffentlichungstag und Bekanntmachung des Hinweises auf die Patenterteilung: **17.07.1991**
(21) Anmeldenummer: 87116452.1
(22) Anmeldetag: 07.11.1987
(51) Int. Cl.: E01C 9/00, A01G 13/00

(54) **Vorrichtung zur Abdeckung einer einen Baum nahe seiner Wurzeln umgebenden Baumscheibe**
Device for covering the roots around the trunk of a tree
Dispositif de recouvrement de racines autour d'un tronc d'arbre

(30) Priorität: 01.12.1986 DE 3641009
(43) Veröffentlichungstag der Anmeldung: 06.07.1988
(73) Patentinhaber: EGL Entwicklung und Gestaltung von Landschaft GmbH, D-34121 Kassel (DE)
(72) Erfinder: Koch, Arnim, D-3500 Kassel (DE); Feyer, Cornelia, Dipl.-Ing., D-8300 Landshut (DE)
(74) Vertreter: Gosch, Wolf-Dietrich

(56) Entgegenhaltungen:
- EP-A- 0 019 705
- DE-U- 8 533 307
- DE-U- 8 600 667
- FR-A- 606 995
- GB-A- 2 108 549
- US-A- 4 308 688

## Beschreibung

Die Erfindung betrifft eine Vorrichtung zur Abdeckung einer einen Baum nahe seiner Wurzeln umgebenden Baumscheibe mit mindestens einem druckbelastbaren Bereich, bei der mindestens zwei einander angepaßte und in horizontalen Richtungen einander benachbarte Rahmensegmente vorgesehen sind, die einen den Baum aufnehmenden Freiraum umschließen und die jeweils eine im wesentlichen horizontal verlaufende, den druckbelastbaren Bereich aufnehmende Aufnahme aufweisen, und die mit Fußteilen versehen sind, die in Richtungen auf das sie stützende Erdreich verlaufen.

Derartige Vorrichtungen im Bereich befestigter Flächen dienen dazu, den Wurzelbereich (das Erdreich), das einen Baum umgibt, abzudecken, vor Verdichtung zu schützen und betretbar zu machen. Die Vorrichtung muß ferner durchlässig sein, damit Regenwasser und Luft in den Boden eindringen können. Hierzu werden üblicherweise eiserne Roste unterschiedlicher Ausprägung, gelochte Betonscheiben oder eine Pflasterung mit durchlässigen Fugen verwendet.

Aus der DE-U-8 533 307 ist eine Vorrichtung bekannt, die aus zwei deckungsgleichen, aus etwa 150 mm hohem Flacheisenband kreisrund gebogenen, d.h. halbkreisförmigen Ringhälften besteht. Die Enden sind über Stege miteinander verbunden, wobei die Stege in ihren Mitten konzentrisch bzw. parallel zu den Ringhälften verlaufende kreisrunde Durchbiegungen haben. Durch diesen sich dadurch ergebenden offenen Kreis ragt der zu schützende Baum. Die durch die Ringhälften und Stege gebildeten sichelförmigen Freiräume sind mit etwa 150 mm hohen Rohrstücken, die mit den Ringhälften und den Stegen sowie untereinander, z.B. durch Verschweißen verbunden sind, ausgefüllt. Die Ringhälften liegen über dem Wurzelwerk und können auf im Boden eingebrachten Stützen aufliegen, um die horizontale Lage, z.B. zu einer Pflasterung eines Fuß- oder Radweges einzuhalten.

Diese Vorrichtung hat den Nachteil, daß sie lediglich den auf die Abdeckung aufgebrachten Druck oberhalb des Wurzelbereiches des Baumes flächig verteilt, den Druck jedoch nicht in den Bereich seitlich unterhalb des Wurzelwerkes ableitet. So kommt es bei längerer Nutzungsdauer der Vorrichtung doch dazu, daß sich die mit Erde gefüllten Rohrstücke mit verdichteter Erde bzw. Schmutz zusetzen und für den Wassertransport undurchlässig werden. Ferner besteht die Gefahr, daß die gesamte Vorrichtung bei länger dauernder Feuchtigung und höherer Druckbelastung sich absenkt und dadurch zusätzlich das Erdreich um das Wurzelwerk verdichtet und damit die angestrebte Wirkungsweise aufgehoben wird, d.h. der Baum verkümmert und abstirbt. Dies wird auch dadurch gefördert, daß die aus Bandeisen und Rohrstücken bestehenden Ringhälften ein erheblichen Eigengewicht besitzen, das auf der Erdoberfläche lastet. Weiter ist die Herstellung und der Transport zum Einsatzort sehr aufwendig. Schließlich sind die Elemente nicht universell zum Einsatz bei großen und kleinen Bäumen geeignet, sondern müssen jeweils individuell angepaßt werden.

Auch für den Fall, daß die Vorrichtung ganz oder teilweise entfernt werden muß, ist mit erheblichem Aufwand zu rechnen. Ferner wird durch die besondere Gestaltung der Segmente keine weitergehende Oberflächengestaltung, z.B. durch Auflage von Kleinpflaster, ermöglicht. Die Rahmensegmente mit den in sie eingesetzten Rohrstücken bzw. trapezförmigen Metallstreifen schließen die Baumscheibe nach oben ab. Es bestehen im übrigen erhebliche Zweifel, ob bei der gewählten Gestaltung die zwingend erforderliche Verkehrssicherheit gewährleistet ist.

Aufgabe der vorliegenden Erfindung ist es daher, eine Vorrichtung der eingangs genannten Art zu schaffen, die sowohl die Bodenverdichtung im Wurzelbereich eines Baumes wirksam verhindert und die auch unterschiedliche Oberflächengestaltungen, insbesondere Pflasterungen, zuläßt.

Diese Aufgabe wird erfindungsgemäß dadurch gelöst, daß eine Aufnahme aus zwei über zwei Verbindungsleisten miteinander verbundene Stützleisten besteht und die Fußteile aus Fußstreben mit einer Fußplatte gebildet sind, wobei die Fußstreben eines Rahmensegmentes auf den dem Erdreich zugewandten Unterseiten der Aufnahmen angeordnet sind und an ihren der Aufnahme abgewandten Enden über die Fußplatte miteinander verbunden sind.

Mit dieser Vorrichtung ist es möglich, den Wurzelbereich des damit versehenen Baumes dauerhaft gegen Druckbelastung und Verdichtung des Erdreiches zu schützen. Der Baum kann sich frei nach allen Seiten entfalten, insbesondere wird das Wurzelwerk durch keine störenden Bauteile behindert. Schließlich kann die Oberflächengestaltung oberhalb der Baumwurzeln völlig frei gewählt werden und auch nach langer Zeit und erheblichen Belastungen senkt sich die Vorrichtung nicht, sondern bleibt zuverlässig langfristig belastbar erhalten. Auch für den Fall, daß eine Pflasterung oberhalb der Vorrichtung erneuert werden sollte, kann diese einfach abgenommen und erneuert werden bzw. durch eine andere Gestaltung ersetzt werden, ohne daß die gesamte Konstruktion entfernt werden müßte.

Beispielsweise kann der druckbelastete Bereich aus einem normalen Kleinpflaster bestehen. Ferner kann dort ein Gitter oder ein Gitterrost aufgebracht werden. Der Wurzelbereich des Baumes wird dauerhaft gegen Verdichtung geschützt und hierdurch wird es möglich, daß der Baum sich optimal entwickelt. Auch wenn die Vorrichtung beispielsweise durch ein einparkendes Fahrzeug belastet wird, werden die auftretenden Belastungen zuverlässig außerhalb und unterhalb des Wurzelbereiches in das den Baum umgebende Erdreich abgeleitet.

Gemäß einer weiteren bevorzugten Ausführungsform der Erfindung ist eine Mehrzahl von gleichartigen Rahmensegmenten vorgesehen, deren Aufnahmen im wesentlichen trapezförmig ausgebildet sind. Hierdurch wird eine einfache Montage der Vorrichtung ermöglicht und auch das Einsetzen des zu pflanzenden Baumes wird erleichtert. Ferner kann die Vorrichtung auch nachträglich bei bereits bestehenden und fest verwurzelten Bäumen eingesetzt werden.

Weitere Einzelheiten der Erfindung ergeben sich aus der nachfolgenden ausführlichen Beschreibung und den beigefügten Zeichnungen, in denen eine bevorzugte Ausführungsform der Erfindung beispielsweise veranschaulicht ist.

In den Zeichnungen zeigen:
- Figur 1:: Einen Schnitt durch eine Baumgrube mit einer eingesetzten Vorrichtung mit oberem Pflasterabschluß;
- Figur 2:: einen Schnitt durch eine Baumgrube mit einer eingesetzten Vorrichtung mit einem oberen Abschluß durch einen Gußeisenbaumrost;
- Figur 3:: eine Draufsicht auf eine Vorrichtung, deren druckbelastbare Bereiche jeweils gemäß den Ausführungsformen gemäß Figuren 1 und 2 gestaltet sind;
- Figur 4:: einen Schnitt durch eine Baumgrube mit einer kombiniert gemäß Fig. 1 und 2 eingesetzten Vorrichtung;
- Figur 5:: eine Draufsicht auf eine Vorrichtung gemäß Fig. 4.

Eine erfindungsgemäße Vorrichtung besteht im wesentlichen aus einer Mehrzahl von miteinander verbundenen Rahmensegmenten (1), die rund um einen Baum (2) nahe seiner Wurzeln (3) Aufnahmen (4) aufweisen, die einen druckbelastbaren Bereich (5) aufnehmen und die dort auftretenden Druckbelastungen in das die Wurzeln (3) umgebende Erdreich (6) ableiten.

Die Rahmensegmente (1) umschließen einen den Baum (2) aufnehmenden Freiraum (7). Die Aufnahmen (4) sind jeweils mit Fußteilen (8) versehen, die in Richtungen auf das sie stützende Erdreich (6) verlaufen.

Es ist jeweils eine Mehrzahl von im wesentlichen gleichartigen Rahmensegmenten (1) vorgesehen, deren Aufnahmen (4) im wesentlichen trapezförmig ausgebildet sind. Die Aufnahmen (4) weisen in ihren dem Freiraum (7) zugekehrten Bereichen (9) kürzere Stützleisten (10) und ihren dem Freiraum (7) abgewandten Bereichen (11) längere Stützleisten (12) auf. Die Stützleisten (10, 12) sind jeweils über Verbindungsleisten (13, 14) an ihren einander benachbarten Enden (14, 15, 16, 17) miteinander verbunden. Die Stützleisten (10, 12) und die Verbindungsleisten (13, 14) verlaufen im wesentlichen in einer Ebene. Die Stützleisten (10, 12) und die Verbindungsleiten (13, 14) bestehen aus Winkelprofilen (19, 20), deren jeweils einer Schenkel (21) im wesentlichen horizontal und deren jeweils anderer Schenkel (22) im wesentlichen vertikal in Richtungen verläuft, die dem Erdreich abgewandt sind und deren Joche (22) der von ihnen umschlossenen Aufnahme (4) abgewandt sind.

Jedes Rahmensegment (1) ist mit Fußstreben (23, 24) versehen, die jeweils auf dem Erdreich (6) zugewandten Unterseiten (25) der horizontal verlaufenden Schenkel (21) der Winkelprofile (19, 20) angeordnet sind.

Die Fußstreben (23, 24) sind an Eckverbindungen (26, 27) vorgesehen, die jeweils eine Stützleiste (10, 12) und eine Verbindungsleiste (13, 14) miteinander ausbilden. Jeweils zwei einander zugekehrte Fußstreben (23, 24) zweier benachbarter Rahmensegmente (1) verlaufen einander im wesentlichen parallel. Die Fußstreben (23, 24) eines Rahmensegmentes (1) sind an ihren der Aufnahme (4) abgewandten Enden (28, 29) über eine Fußplatte (30) miteinander verbunden. Die Fußplatte (30) verläuft der Aufnahme (4) des jeweiligen Rahmensegmentes (1) im wesentlichen planparallel.

Jeweils vier Fußstreben (23, 24) und eine Fußplatte (30) eines Rahmensegmentes (1) bilden einen Fußteil (8) aus. Die jeweils dem Baum (2) zugewandten Fußstreben (23) verlaufen unterhalb der Aufnahmen (4) in Richtungen, die dem Baum (2) abgewandt sind. Demgegenüber verlaufen jeweils dem Baum (2) abgewandte Fußstreben (24) in Richtungen, die dem Baum (2) bzw. seinen Wurzeln (3) zugekehrt sind.

Jeweils zwei dem Baum (2) abgewandte Fußstreben (24) bilden gemeinsam mit einer ihnen zugekehrten Kante (31) der Fußplatte (30) und einer zwischen ihnen verlaufenden, dem Baum (2) abgewandten Stützleiste (12) ein Widerlager aus, in das ein Stützgitter (32) eingelegt ist. Die Fußstreben (24) bestehen aus Winkelprofilen, deren jeweils einer Schenkel (33) in einer Ebene mit der ihm zugekehrten Stützleiste (12) verläuft.

Jede Aufnahme (4) ist mit einem Trageelement (34) versehen, das im wesentlichen in horizontalen Richtungen verläuft. Das Trageelement (34) ist flächig ausgebildet und in seinen Abmessungen der Aufnahme (4) angepaßt. Das Tragelement (34) ist als Gitter (35) ausgebildet, durch dessen Durchlässe (36) Luft und Wasser bis zu den Wurzeln (3) des Baumes (2) durchtreten können. Das Gitter (35) ist auf seiner Oberseite von einem wasserdurchlässigen und sandundurchlässigen Geotextil (37) abgedeckt. Dies kann aus einem unverrottbarem Vliesstoff bestehen. Oberhalb des Gitters (35) und des Geotextils (37) ist ein Pflaster (38) vorgesehen, das aus einem Sandbett (39) und darin eingesetzten Pflastersteinen (40) besteht. Jedes Rahmensegment (1) weist an seiner dem Freiraum (7) zugekehrten Stützleiste (10) eine Anschlagleiste (41) auf, die von Pflastersteinen (40) in Richtung auf den Freiraum (7) beaufschlagt ist. Jedes Rahmensegment (1) ist im Bereich seiner dem Baum (2) zugekehrten Stützleiste (10) mit einem dem Baum (2) abgewandten Steg (42) versehen, an dem ein den Baum (2) im Bereich seines Stammes (43) umgebendes Baumschutzgitter (44) befestigt ist.

Sämtliche Bestandteile der Vorrichtung bestehen aus korrosionsbeständigem Material. Die Vorrichtung besteht aus einer Vielzahl im wesentlichen gleichartiger vorgefertigter Bestandteile, die in Modulbauweise jeweils zu einer Vorrichtung zusammengesetzt werden können.

Die Vorrichtung wird wie folgt eingesetzt:
Rund um eine Baumgrube werden die Rahmensegmente (1) im wesentlichen zunächst halbkreisförmig eingesetzt und miteinander verbunden. Dabei werden die Aufnahmen (4) in einer Höhe unterhalb eines vorgesehenen Pflasters (38) angeordnet. Nachdem der Baum (2) in die Baumgrube eingesetzt ist, werden weitere Rahmensegmente (1) montiert, bis der Baum (2) vollständig umschlossen ist. Durch die Aufnahmen (4) hindurch kann der Baum (2) beziehungsweise der Bereich seiner Wurzeln (3) mit Erde verfüllt werden, bis der Baum vollständig eingepflanzt ist.

Alsdann werden in die Aufnahmen (4) die Gitter (35) eingelegt und das jeweils angepasste Geotextil (37) aufgelegt. Nachdem das für das Pflaster (38) vorgesehene Sandbett (39) auf das Geotextil (37) aufgebracht ist, können die Pflastersteine (40) bis an die Anschlagleiste (41) heran auf die Vorrichtung aufgebracht werden. Wenn das Pflaster (40) im druckbelastbaren Bereich (5) betreten oder befahren wird, wird der Druck von dem Gitter (35) aufgenommen und über die Aufnahmen (4) in die Fußteile (8) abgeleitet, so daß es nicht zu einer Verdichtung des Erdreiches (6) im Bereich der Wurzeln (3) des Baumes (2) kommen kann. Auch nach langfristigem Einsatz der Vorrichtung bleibt der Bereich der Wurzeln (3) des Baumes (2) unverdichtet und der Baum (2) kann sich ordnungsgemäß und optimal entwickeln.

Um zu verhindern, daß eine unterhalb des Pflasters (40) vorgesehene Schotterschicht (45) seitlich in Richtung auf die Wurzeln (3) vordringen kann, ist das Stützgitter (32) vorgesehen, das den Bereich der Wurzeln (3) zuverlässig gegen die Schotterschicht (45) abschirmt.

Gemäß einer weiteren Ausführungsform der Erfindung kann das Trageelement (34) aus einem Baumrost (46) bestehen, das aus Gußeisen gefertigt sein kann. Ferner ist es möglich, das Trageelement (34) als Gitterrost auszubilden.

Bei dieser Ausführungsform der Erfindung ist es möglich, das Trageelement (34) in gleicher Höhe wie die den Baum (2) umgebende Oberfläche anzuordnen und unmittelbar als druckbelastbaren Bereich (5) auszubilden, der betreten und befahren werden kann. Hierzu ist es lediglich erforderlich, die Rahmensegmente (1) in einer Höhe anzuordnen, daß die Aufnahmen (4) mit ihren Oberkanten im wesentlichen in der Ebene des Umgebungsbereiches liegen. In diesem Falle kann auf die Anschlagleisten (41) verzichtet werden und der Steg (42) direkt an der Oberkante der Stützleiste (10) angeordnet werden. An dem Steg (42) kann gleichfalls ein Baumschutzgitter (44) befestigt werden.

Erfindungsgemäß können die Einsatzvarianten der Vorrichtung nach Figur 1 und 2 so kombiniert werden, daß eine größere Baumscheibenfläche vor der Verdichtung durch Begehen und Befahren geschützt wird. Dies kann notwendig sein bei Großbäumen mit weit verzweigtem Wurzelsystem.

Wie in Figur 4 dargestellt ist, sind die Fußstreben (23, 24) des druckbelastbaren Bereichs (5), der näher am Baum (2) liegt und durch einen Baumrost (46) abgedeckt ist, länger als die Fußstreben (23, 24) des äußeren druckbelasteten Bereichs (5), damit eine gemeinsame Standebene für eine durchgehende Fußplatte (30) erreicht wird.

## Patentansprüche

1. Vorrichtung zur Abdeckung einer einen Baum nahe seiner Wurzeln umgebenden Baumscheibe mit mindestens einem druckbelastbaren Bereich, bei der mindestens zwei einander angepaßte und in horizontalen Richtungen einander benachbarte Rahmensegmente vorgesehen sind, die einen den Baum aufnehmenden Freiraum umschließen und die jeweils eine im wesentlichen horizontal verlaufende, den druckbelastbaren Bereich aufnehmende Aufnahme aufweisen, und die mit Fußteilen versehen sind, die in Richtungen auf das sie stützende Erdreich verlaufen, dadurch gekennzeichnet, daß eine Aufnahme (4) aus zwei über zwei Verbindungsleisten (13, 14) miteinander verbundenen Stützleisten (10, 12) besteht und die Fußteile (8) aus Fußstreben (23, 24) mit einer Fußplatte (30) gebildet sind, wobei die Fußstreben (23, 24) eines Rahmensegmentes (1) auf den dem Erdreich (6) zugewandten Unterseiten (25) der Aufnahmen (4) angeordnet sind und an ihren der Aufnahme (4) abgewandten Enden (28, 29) über die Fußplatte (30) miteinander verbunden sind.

2. Vorrichtung nach Anspruch 1, dadurch gekennzeichnet, daß die Stützleisten (10, 12) und die Verbindungsleisten (13, 14) im wesentlichen in einer Ebene verlaufen.

3. Vorrichtung nach Anspruch 1 und 2, dadurch gekennzeichnet, daß die Stützleisten (10, 12) und die Verbindungsleisten (13, 14) aus Winkelprofilen (19, 20) bestehen, deren jeweils einer Schenkel (21) im wesentlichen horizontal und deren jeweils anderer Schenkel (47) vertikal in dem Erdreich (6) abgewandten Richtungen verläuft und deren Joche (22) der von ihnen umschlossenen Aufnahme (4) abgewandt sind.

4. Vorrichtung nach Anspruch 1 bis 3, dadurch gekennzeichnet, daß jedes Rahmensegment (1) mit Fußstreben (23, 24) versehen ist, die jeweils auf dem Erdreich (6) zugewandten Unterseiten (25) der horizontalen Schenkel (21) der Winkelprofile (19, 20) angeordnet sind.

5. Vorrichtung nach Anspruch 1 bis 4, dadurch gekennzeichnet, daß die Fußstreben (23, 24) an Eckverbindungen (26, 27) angeordnet sind, die jeweils eine Stützleiste (10, 12) und eine Verbindungsleiste (13, 14) miteinander ausbilden.

6. Vorrichtung nach Anspruch 1 bis 5, dadurch gekennzeichnet, daß jeweils zwei einander zugekehrte Fußstreben (23, 24) zweier einander benachbarter Rahmensegmente (1) einander im wesentlichen parallel laufen.

7. Vorrichtung nach Anspruch 1 bis 6, dadurch gekennzeichnet, daß die jeweils dem Baum (2) zugewandten Fußstreben (23) unterhalb der Aufnahmen (4) in Richtungen verlaufen, die dem Baum (2) abgewandt sind.

8. Vorrichtung nach Anspruch 1 bis 7, dadurch gekennzeichnet, daß die jeweils dem Baum (2) abgewandten Fußstreben (24) unterhalb der Aufnahme (4) in Richtungen verlaufen, die dem Baum zugekehrt sind.

9. Vorrichtung nach Anspruch 1 bis 8, dadurch gekennzeichnet, daß jeweils zwei dem Baum (2) abgewandte Fußstreben (24), eine ihnen zugekehrte Kante (33) der Fußplatte (30) und eine zwischen den Fußstreben (24) verlaufende, dem Baum (2) abgewandte Stützleiste(12) ein Widerlager ausbilden, in das ein Stützgitter (32) eingelegt ist.

10. Vorrichtung nach Anspruch 1 bis 9, dadurch gekennzeichnet, daß die Fußstreben (24) aus Winkelprofilen bestehen, deren jeweils einer Schenkel (33) in einer Ebene mit der ihm zugekehrten Stützleiste (14) verläuft.

11. Vorrichtung nach Anspruch 1 bis 10, dadurch gekennzeichnet, daß jeweils zwei einander zugekehrte Fußstreben (23, 24) zweier einander benachbarter Rahmensegmente (1) miteinander verbunden sind.

12. Vorrichtung nach Anspruch 1 bis 11, dadurch gekennzeichnet, daß jede Aufnahme (4) mit einem Trageelement (34) versehen ist, das im wesentlichen in horizontalen Richtungen verläuft.

13. Vorrichtung nach Anspruch 1 bis 12, dadurch gekennzeichnet, daß das Trageelement (34) den druckbelastbaren Bereich (5) ausbildet und im wesentlichen in horizontalen Richtungen verläuft.

14. Vorrichtung nach Anspruch 1 bis 13, dadurch gekennzeichnet, daß das Trageelement (34) flächig ausgebildet ist und in seinen Abmessungen der Aufnahme (4) angepaßt ist.

15. Vorrichtung nach Anspruch 1 bis 14, dadurch gekennzeichnet, daß das Trageelement (34) aus einem Baumrost (46) besteht.

16. Vorrichtung nach Anspruch 15, dadurch gekennzeichnet, daß der Baumrost (46) aus Gußeisen besteht.

17. Vorrichtung nach Anspruch 1 bis 16, dadurch gekennzeichnet, daß das Trageelement (34) als Gitter (35) ausgebildet ist.

18. Vorrichtung nach Anspruch 1 bis 14, 16, 17, dadurch gekennzeichnet, daß das Gitter (35) auf seiner Oberseite von einem wasserdurchlässigen und sandundurchlässigen Geotextil (37) abgedeckt ist.

19. Vorrichtung nach Anspruch 1 bis 15, 17, 18, dadurch gekennzeichnet, daß jedes Rahmensegment (1) an der dem Freiraum (7) zugekehrten Stützleiste (10) eine sich in Richtungen, die dem Erdreich (6) abgewandt sind, erstrekkende Anschlagleiste (41) aufweist, an deren dem Freiraum (7) abgewandter Seite ein Pflaster (38) vorgesehen ist, dessen dem Freiraum (7) zugekehrte Pflastersteine (40) die Anschlagleiste (41) in Richtung auf den Freiraum (7) beaufschlagen.

20. Vorrichtung nach Anspruch 1 bis 19, dadurch gekennzeichnet, daß jedes Rahmensegment (1) im Bereich seiner dem Baum (2) zugekehrten Stützleiste (10) einen dem Baum (2) abgewandten Steg (42) aufweist, an dem ein Baumschutzgitter (44) befestigt ist.

21. Vorrichtung nach Anspruch 1 bis 20, dadurch gekennzeichnet, daß sämtliche Bestandteile der Vorrichtung aus korrosionsbeständigem Material bestehen.

22. Vorrichtung nach Anspruch 1 bis 21, dadurch gekennzeichnet, daß sie in Modulbauweise aus einer Vielzahl im wesentlichen gleichartiger vorgefertigter Bestandteile hergestellt ist.

23. Vorrichtung nach Anspruch 1 bis 22, dadurch gekennzeichnet, daß die Rahmensegmente (1) in mindestens zwei konzentrisch um den Baum (2) verlaufenden Ringen angeordnet sind.

24. Vorrichtung nach Anspruch 1 bis 23, dadurch gekennzeichnet, daß die dem Baum (2) zugekehrten Rahmensegmente (1) mit Baumrosten (46) und die dem Baum (2) abgewandten Rahmensegmente (1) mit Gittern (35) und einem Pflaster (38) abgedeckt sind.

25. Vorrichtung nach Anspruch 1 bis 24, dadurch gekennzeichnet, daß die Rahmensegmente (1) zweier konzentrisch um den Baum (2) angeordneter Ringe Fußplatten (30) aufweisen, die im wesentlichen in einer Ebene verlaufen.

26. Vorrichtung nach Anspruch 1 bis 25, dadurch gekennzeichnet, daß mindestens zwei Rahmensegmente (1) mit einer gemeinsamen Fußplatte (30) versehen sind.

## Claims

1. A device that will protect the section of the tree that is close to the roots of said tree whereby the tree has at least one pressure-loaded zone and aforesaid device consists of at least two matching and horizontally neighbouring frame segments which encircle the free space surrounding the tree each segment basically being made up of a horizontal seat to absorb the pressure and with feet running with the supporting soil; this is characterised by a seat (4) being made up of two supporting bands (10, 12) joined by means of two connecting bands (13, 14) and the feet (8) made out of base braces (23, 24) and a base plate (30), whereby the base braces (23, 24) of one segment of the framework are located at the lower sides (25) of the seat (4) facing the soil (6), and joined together by means of the base plate (30) at those ends (28, 29) facing away from the seat (4).

2. A device as for claim 1, characterised by the supporting bands (10, 12) and the connecting bands (13, 14) basically running in one plane.

3. A device as for claims 1 and 2, characterised by the supporting bands (10, 12) and the connecting bands (13, 14) consisting of angle sections (19, 20) in which one leg (21) in essence runs horizontally, and the other leg (47) runs vertically on the sides not in contact with the soil (6), and the crib (22) of which faces away from the seat (4) they surround.

4. A device as for claims 1 to 3, characterised by each frame segment (1) being fitted with base braces (23, 24), these being fitted to the lower sides (25) of the horizontal legs (21) of the angle sections (19, 20) facing towards the soil (6).

5. A device as for claims 1 to 4, characterised by base braces (23, 24) being fitted to the corners (26, 27) each joining one supporting band (10, 12) to one connecting band (13, 14).

6. A device as for claims 1 to 5, characterised by two each base plates (23, 24) facing one another, essentially running parallel to two frame segments (1) close by each other.

7. A device as for claims 1 to 6, characterised by the base braces (23) next to the tree (2) pointing away from the tree below the seats (4).

8. A device as for claims 1 to 7, characterised by base braces (24) on the opposite side to the tree pointing towards the tree below the seat (4).

9. A device as for claims 1 to 3 characterised by an abutment formed by two base braces (24) on the opposite side to the tree (2), one edge (33) of the base plate (30) fcing them, and a supporting band (12) running between the base brace and the tree (2), and a supporting mesh (32) having been incorporated into this abutment.

10. A device as for claims 1 to 9, characterised by base braces (24) consisting of angle sections, one edge (33) of which runs plane with the supporting band (14) facing it.

11. A device as for claims 1 to 10, characterised by two each facing base braces (23, 24) of two each neighbouring framework segments (1) being connected together.

12. A device as for claims 1 to 11, characterised by a supporting element (34) being affixed to each seat (4), whereby the plane of this support is essentially horizontal.

13. A device as for claims 1 to 12, characterised by the supporting element (34) developing the pressure-loaded zone (5) essentially running horizontally.

14. A device as for claims 1 to 13, characterised by the supporting element (34) having been flattened and made the same size as the seat (4).

15. A device as for claims 1 to 14, characterised by the supporting element (34) consisting of a tree grate (46).

16. A device as for claims 1 to 15, characterised by the tree grate (46) being made of cast-iron.

17. A device as for claims 1 to 16, characterised by the supporting element (34) taking the form of a grid (35).

18. A device as for claims 1 to 14, 16, 17, characterised by the surface of the grid (35) being covered with a permeable geotextile (37) that does not permit sand to pass through.

19. A device as for claims 1 to 15, 17 and 18, characterised by a rabbet (41) that faces away from the soil (6) being affixed to the supporting band (10) facing the free space (7) on each framework segment (1), whereby paving (38) is to be provided on the side opposite the free space, and the paving stones (40) facing the free space (7) are to impinge on the rabbet (41) on the side of the free space (7).

20. A device as for claims 1 to 19, characterised by each framework segment (1) being provided with a bar (42) facing away from the tree (2) affixed to the inside of the supporting band (10) i.e. facing the tree (2)), and a protective screen (44) being attached to this.

21. A device as for claims 1 to 20, characterised by all components of this device having been made out of corrosion-resistant materials.

22. A device as for claims 1 to 21, characterized by its modular design, consisting of a multitude of prefabricated components, each more-or-less the same.

23. A device as for claims 1 to 22, characterised by the framework segments (1) being arranged in at least two concentric rings around the tree (2).

24. A device as for claims 1 to 23, characterised by the framework segments (1) near the tree (2) being covered with tree grates (46) and the framework segments away from the tree (2) with grids (35) and paving (38).

25. A device as for claims 1 to 24, characterised by the framework segments (1) of two circles arranged concentrically around the tree (2) possessing sole plates (30) running plane.

26. A device as for claims 1 to 25, characterised by at least two framework segments (1) joined together by a common sole plate (30).

## Revendications

1. Dispositif pour recouvrir une zone annulaire entourant un arbre à proximité de ses racines et comportant au moins une partie pouvant être chargée par une pression, et dans lequel il est prévu au moins deux éléments de cadre adaptés l'un à l'autre et voisins l'un de l'autre dans des directions horizontales et qui entourent un espace libre recevant l'arbre et possèdent respectivement un logement sensiblement horizontal, qui reçoit la partie pouvant être chargée par une pression et comporte des pieds qui s'étendent dans des directions tournées vers la terre les supportant, caractérisé en ce qu'un logement (4) est constitué par deux barrettes de support (10,12) qui sont reliées entre elles par l'intermédiaire de deux barrettes de liaison (13,14), et que les pieds (8) sont constitués par des entretoises (23,24) comportant une plaque de base (30), les entretoises (23,24) d'un élément de cadre (1) étant disposées sur les faces inférieures (25) des logements (4), tournées vers le sol (6), et étant reliées entre elles par l'intermédiaire de la plaque de base (30) au niveau de leurs extrémités (28,29) situées à l'opposé du logement (4).

2. Dispositif selon la revendication 1, caractérisé en ce que les barrettes de support (10,12) et les barrettes de liaison (13,14) sont situées sensiblement dans un plan.

3. Dispositif selon les revendications 1 et 2, caractérisé en ce que les barrettes de support (10,12) et les barrettes de liaison (13,14) sont constituées par des profilés anguleux (19,20), dont respectivement une branche (21) s'étend sensiblement horizontalement et dont l'autre branche respective (47) s'étend verticalement dans des directions s'écartant de la terre (6), et dont les bases (22) sont tournées à l'opposé du logement (4) qu'elles entourent.

4. Dispositif selon les revendications 1 à 3, caractérisé en ce que chaque élément de cadre (1) comporte des entretoises (23,24) qui sont disposées respectivement sur les faces inférieures (25), tournées vers la terre (6), des branches horizontales (21) des profilés anguleux (19,20).

5. Dispositif suivant les revendications 1 à 4, caractérisé par le fait que les entretoises (23,24) sont disposées au niveau des liaisons d'angle (26,27), que forment entre elles respectivement une barrette de support (10,12) et une barrette de liaison (13,14).

6. Dispositif suivant les revendications 1 à 5, caractérisé par le fait que respectivement deux entretoises (23,24), tournées l'une vers l'autre, de deux éléments de cadre réciproquement voisins (1) sont parallèles entre elles.

7. Dispositif selon les revendications 1 à 6, caractérisé en ce que les entretoises (23), qui sont tournées respectivement vers l'arbre (2), s'étendent au-dessous des logements (4) dans des directions s'écartant de l'arbre (2).

8. Dispositif selon les revendications 1 à 7, caractérisé en ce que les entretoises (24), qui sont tournées respectivement à l'opposé de l'arbre (2), s'étendent au-dessous des logements (4) dans des directions tournées vers l'arbre.

9. Dispositif selon les revendications 1 à 8, caractérisé en ce que respectivement deux entretoises (24), qui sont tournées à l'opposé de l'arbre (2), un bord (33), tourné vers ces entretoises, de la plaque de base (30) et une barrette de support (12), qui s'étend entre les entretoises (24) et est tournée à l'opposé de l'arbre (2), forment une butée, dans laquelle est insérée une grille de support (32).

10. Dispositif selon les revendications 1 à 9, caractérisé en ce que les entretoises (24) sont constituées par des profilés anguleux, dont respectivement une branche (33) s'étend dans un plan, ainsi que la barrette de support (14), qui est tournée vers cette branche.

11. Dispositif selon les revendications 1 à 10, caractérisé en ce que respectivement deux entretoises (23,24), tournées l'une vers l'autre, de deux éléments de cadre (1) réciproquement voisins, sont reliées entre elles.

12. Dispositif selon les revendications 1 à 11, caractérisé en ce que chaque logement (4) est équipé d'un élément de support (34), qui s'étend essentiellement dans des directions horizontales.

13. Dispositif selon les revendications 1 à 12, caractérisé en ce que l'élément de support (34) forme la partie (5) pouvant être chargée par une pression et s'étend essentiellement dans des directions horizontales.

14. Dispositif selon les revendications 1 à 13, caractérisé en ce que l'élément de support (34) possède une certaine étendue en surface et que ses dimensions sont adaptées à celles du logement (4).

15. Dispositif selon les revendications 1 à 14, caractérisé en ce que l'élément de support (34) est constitué par une grille d'entourage d'arbre (46).

16. Dispositif selon la revendication 15, caractérisé en ce que la grille d'entourage d'arbre (46) est réalisée en fonte.

17. Dispositif selon les revendications 1 à 16, caractérisé en ce que l'élément de support (34) est réalisé sous la forme d'une grille (35).

18. Dispositif selon les revendications 1 à 14, et 16, 17, caractérisé en ce que la face supérieure de la grille (35) est recouverte par un géotextile (37) permémable à l'eau et imperméable au sable.

19. Dispositif selon les revendications 1 à 15, et 17, 18, caractérisé en ce que chaque élément de cadre (1) comporte, sur sa barrette de support (10) tournée vers l'espace libre (7), une barrette de butée (41), qui s'étend dans des directions s'écartant du sol (6), et qu'il est prévu, sur le côté de cette barrette tournée à l'opposé de l'espace libre (7), un pavage (38), dont les pavés (40), qui sont tournés vers l'espace libre (7), chargent la barrette de butée (41) en direction de l'espace libre (7).

20. Dispositif selon les revendications 1 à 19, caractérisé en ce que chaque élément de cadre (1) possède, au niveau de sa barrette de support (10) tournée vers l'arbre (2), une barrette (42) tournée à l'opposé de l'arbre (2) et sur laquelle est fixée une grille (44) de protection de l'arbre.

21. Dispositif selon les revendications 1 à 20, caractérisé en ce que tous les composants du dispositif sont réalisés en un matériau résistant à la corrosion.

22. Dispositif selon les revendications 1 à 21, caractérisé en ce qu'il est fabriqué de façon modulaire à partir d'une multiplicité de composants préfabriqués sensiblement identiques.

23. Dispositif selon les revendications 1 à 22, caractérisé en ce que les éléments de cadre (1) sont disposés suivant au moins deux anneaux concentriques à l'arbre (2).

24. Dispositif selon les revendications 1 à 23, caractérisé en ce que les éléments de cadre (1) tournés vers l'arbre (2) sont recouverts par des grilles d'entourage d'arbre (46) et que les éléments de cadre (1) tournés à l'opposé de l'arbre (2) sont recouverts par des grilles (35) et un pavage (38).

25. Dispositif selon les revendications 1 à 24, caractérisé en ce que l'élément de cadre (1) comporte deux anneaux, disposés concentriquement autour de l'arbre (2), de plaques de base (30), qui s'étendent sensiblement dans un plan.

26. Dispositif selon les revendications 1 à 25, caractérisé en ce qu'au moins deux éléments de cadre (1) comportent une plaque de base commune (30).
